# EUROPÄISCHE PATENTSCHRIFT

(11) **EP 3 689 619 B1**
(45) Veröffentlichungstag und Bekanntmachung des Hinweises auf die Patenterteilung: **27.03.2024**
(21) Anmeldenummer: 19020576.5
(22) Anmeldetag: 16.10.2019
(51) Int. Cl.: B05D 1/40, B05D 3/06, B41M 3/00, B41M 7/00, B41J 3/407, B41J 11/00

(54) **VERFAHREN ZUM BEDRUCKEN EINER OBERFLÄCHE MIT EINEM DRUCKMUSTER UND DAZUGEHÖRIGE DRUCKVORRICHTUNG**
METHOD FOR PRINTING A SURFACE WITH A PRINTING PATTERN AND CORRESPONDING PRINTING DEVICE
PROCÉDÉ D'IMPRESSION D'UNE SURFACE AVEC UN MOTIF D'IMPRESSION ET DISPOSITIF D'IMPRESSION ASSOCIÉ

(30) Priorität: 30.01.2019 DE 102019102247
(43) Veröffentlichungstag der Anmeldung: 05.08.2020
(73) Patentinhaber: Dr.Ing. h.c. F. Porsche Aktiengesellschaft, 70435 Stuttgart (DE)
(72) Erfinder: Komolzew, Roman, 48599 Gronau (DE)

(56) Entgegenhaltungen:
- DE-A1-102007 034 877
- US-A1- 2012 321 816
- US-A1- 2013 335 469
- US-A1- 2015 210 087

## Beschreibung

Die vorliegende Erfindung betrifft ein Verfahren zum Bedrucken einer Oberfläche mit einem Druckmuster, insbesondere zum Bedrucken einer Fahrzeugkarosserie, wobei beim Druckvorgang eine Glättung der Bereiche zwischen Teilstrukturen des Druckmusters vorgenommen wird.

Es ist eine Technologie bekannt, die ähnlich wie ein konventioneller Drucker, gemäß welcher ein Muster auf eine Karosserie gedruckt werden kann, wobei es sich bei dem Muster etwa um Rallyestreifen handeln kann. Hierbei sei beispielhaft auf Druckschrift DE 10 2014 221 103 A1 verwiesen, in der ein Verfahren zum mehrbahnigen Bedrucken von Automobilkarosserien offenbart ist. Bei Druckvorgängen dieser Art werden aufgrund der Form des Druckkopfes zu druckende flächige Muster in einzelnen Lackstreifen hinter- bzw. unter- oder übereinander gedruckt, ähnlich wie es bei einem gewöhnlichen Tintenstrahldrucker der Fall ist. Der Abstand zwischen den einzelnen Bahnen wird dabei derart gewählt, dass der Lack zwischen den Bahnen so verläuft, dass anschließend nach Aushärtung/Trocknung des Lacks eine geschlossene Farbfläche entsteht. Leider gestaltet sich das Auffinden optimaler Abstände zwischen den Streifen relativ schwierig, da das Fließverhalten des Lacks von vielen Parametern abhängig ist. Ein nicht optimal eingestellter Abstand zwischen den gedruckten Streifen kann dazu führen, dass die einzelnen Bahnen untereinander nicht geschlossen werden und/oder zu stark zerlaufen und es zur Bildung von Überlappbereichen kommt. Beide Effekte wirken sich negativ auf die Qualität des gedruckten Musters aus und sind daher zu vermeiden.

Druckschrift DE 10 2007 034 877 A1 offenbart eine Vorrichtung sowie ein Verfahren zum Auftragen von Beschichtungen, und insbesondere Einrichtungen und Maßnahmen zur gezielten Beeinflussung der Oberflächenstruktur des noch fluiden Films wie z. B. der Glättung aufgetragener Beschichtungsfilme. Druckschrift DE 10 2012 208 487 A1 stellt Verfahren und Systeme bereit, in denen eine Phasenänderungsgeltinte unter Anwendung von Ultraschallenergie vor dem endgültigen Aushärten der Phasenänderungsgeltinte eingeebnet wird.

Ausgehend davon liegt der vorliegenden Erfindung die Aufgabe zu Grunde, ein Druckverfahren der eingangs genannten Art bereitzustellen, bei dem ein optimales Druckergebnis erreicht werden kann.

Eine Lösung hierfür wird durch ein Verfahren zum Bedrucken einer Oberfläche gemäß dem unabhängigen Patentanspruch bereitgestellt. Weitere Ausgestaltungen ergeben sich aus den abhängigen Patentansprüchen und der beiliegenden Beschreibung.

Erfindungsgemäß weist das Verfahren zum Bedrucken einer Oberfläche mit einem Druckmuster Drucken einer ersten Teilstruktur des Druckmusters und Drucken einer zweiten Teilstruktur des Druckmusters nach dem Drucken der ersten Teilstruktur des Druckmusters in einem Abstand zu der ersten gedruckten Teilstruktur auf, so dass die beiden Teilstrukturen räumlich voneinander getrennt sind. Ferner weist das Verfahren Behandeln mindestens eines sich entlang der Druckrichtung erstreckenden Bereiches zwischen der ersten Teilstruktur des Druckmusters und der zweiten Teilstruktur des Druckmuster auf, indem dieser Bereich mit elektromagnetischen Wellen und/oder Schallwellen bestrahlt wird, so dass die zwei räumlich voneinander getrennten Teilstrukturen des Druckmusters zusammengeführt werden.

Das erfindungsgemäße Verfahren kann insbesondere eingesetzt werden, um Lack auf Karosserieteile von Fahrzeugen, etwa Motorhauben oder Türen, anzubringen und so Druckmuster zu erzeugen. Das zu druckende Muster wird dabei in Teilstrukturen sequentiell gedruckt, wobei die Teilstrukturen eine nach der anderen in einem Abstand zueinander gedruckt werden. Der Abstand kann einige wenige Millimeter betragen. Ein bündiges Aneinanderreihen der Teilstrukturen wird nicht vorgenommen, da es dann meist zu den bereits erwähnten sichtbaren Überlagerungen des Lacks kommt und die Übergänge zwischen den Streifen somit nicht homogen sind. Bei dem erfindungsgemäßen Verfahren wird mindestens der Bereich zwischen der ersten Teilstruktur und der zweiten Teilstruktur nachbehandelt, indem er elektromagnetischer Strahlung und/oder Schallwellen ausgesetzt wird. Hierbei kann der behandelte Bereich zwischen der ersten Teilstruktur und der zweiten Teilstruktur selbstverständlich auch daran anliegende Randbereiche der beiden Teilstrukturen enthalten. Diese Tatsache spiegelt sich darin wieder, dass von der Behandlung mindestens des Bereiches zwischen den Teilstrukturen gesprochen wird. Mit anderen Worten ist bei dem Verfahren nicht beabsichtigt, ausschließlich den zwischen den gedruckten Teilstrukturen liegenden Bereich der Oberfläche zu behandeln, sondern auch die an diesen lackfreien Bereich anliegenden Randbereiche der Teilstrukturen. Aufgrund der üblicherweise kleinen räumlichen Abstände zwischen den gedruckten Teilstrukturen kann auch davon gesprochen werden, dass im Rahmen des erfindungsgemäßen Verfahrens die Naht zwischen einzelnen Druckbahnen behandelt wird.

Das Bestrahlen des Behandlungsbereiches, also eines Bereiches der Oberfläche, in dem zwei Teilstrukturen nebeneinander angeordnet sind, mit elektromagnetischer Strahlung und/oder mit Schallwellen führt dazu, dass in diesem Bereich die Viskosität des Lacks erniedrigt wird. Diese Veränderung der Viskosität des Lacks ist bevorzugt lokal und temporär. Die Veränderung der Viskosität des Lacks geht mit einer Anpassung des Fließverhaltens des Lacks in dem Behandlungsbereich einher und kann insbesondere bewirken, dass der Lack entlang der Ränder von zwei durch eine Lücke getrennten Teilstrukturen zerläuft bzw. besser zerläuft und die Lücke so geschlossen wird. Anders ausgedrückt kann die Nachbehandlung mit elektromagnetischer und/oder akustischer Strahlung bewirken, dass zwei räumlich getrennte Teilstrukturen des Druckmusters entlang ihrer aneinander angrenzenden Ränder zusammengeführt werden. Das Fließverhalten des Lacks des gedruckten Musters kann dabei so gewählt werden, dass der Lack im Randbereich der Teilstrukturen ohne die Behandlung kaum oder gar nicht zerfließen würde und folglich die räumliche Trennung aufrecht erhalten werden würde. Insbesondere kann die Viskosität des verwendeten Lacks so gewählt werden, dass der Lack auf unebenen und/oder schräg gestellten Oberflächen gedruckt werden kann und dabei nicht von selbst zerfließt. Erst durch die lokale und temporäre Nachbehandlung mittels elektromagnetischen und/oder akustischen Wellen wird ein "Aufweichen" der Ränder der gedruckten Teilstrukturen herbeigeführt, was zum Schließen der Nahtstellen führt und ein gleichmäßiges Druckmuster ergibt.

Ferner können im Rahmen des hier beschriebenen Verfahrens Lacke verwendet werden, welche keine Lösemittel aufweisen, um ein leichtes Zerfließen des Lacks herbeizuführen, nachdem auf die Oberfläche appliziert worden ist.

Gemäß weiteren Ausführungsformen des Verfahrens kann das Behandeln des mindestens einen Bereiches zeitgleich mit dem Druckvorgang bzw. währenddessen erfolgen. Dabei kann der bestrahlte Bereich unmittelbar an den aktuellen Druckbereich angrenzen oder es kann zwischen den beiden Stellen ein Abstand vorliegen, welcher von zahlreichen Parametern wie Druckgeschwindigkeit, Lackdicke, Lacktrocknungszeit usw. abhängig sein und geeignet eingestellt werden kann. Unter dem aktuellen Druckbereich kann ein Bereich der Oberfläche verstanden werden, an dem zu dem betrachteten Zeitpunkt mittels eines Druckkopfes Lack auf die Oberfläche aufgebracht wird. Das Verfahren kann beispielsweise so eingerichtet sein, dass die durch eine entsprechende Strahlungsquelle bestrahlte Fläche innerhalb des Behandlungsbereiches dem aktuellen Druckbereich nachgeführt wird. So kann ein zwischen zwei Teilstrukturen liegender lackfreier Bereich samt angrenzenden Lackrändern behandelt werden, sobald die zweite Teilstruktur bzw. zweite Bahn von dem Druckkopf appliziert worden ist. Die bestrahlte Fläche innerhalb des Behandlungsbereiches kann dem aktuellen Druckbereich gleitend nachgeführt werden. Hierzu kann beispielsweise die entsprechende elektromagnetische und/oder akustische Strahlungsquelle einem Druckkopf eines Druckers nachgeführt werden.

Gemäß weiteren Ausführungsformen des Verfahrens können die die elektromagnetischen Wellen im UV-Bereich und/oder IR-Bereich liegen. Die Bestrahlung mit elektromagnetischen Wellen kann allgemein zu einer thermischen bzw. optischen Anregung des Lacks führen. Die Bestrahlung mit Schallwellen kann als eine mechanische Anregung des Lacks im Behandlungsbereich aufgefasst werden und in etwa mit dem Effekt einer mikroskopischen Rüttelplatte veranschaulicht werden.

Gemäß weiteren Ausführungsformen des Verfahrens kann der Lack, mittels welchem das Druckmuster gebildet wird, mindestens erste Farbpartikel bzw. und Additiv-Partikel aufweisen. Die Farbpartikel können für die Farbe des Lacks bestimmen. Die Wellenlänge der elektromagnetischen Wellen kann so gewählt werden, dass die Farbpartikel und/oder die Additiv-Partikel angeregt werden. Bei der Anregung mittels elektromagnetischer Strahlung kann es sich um eine optische bzw. eine thermische Anregung der Partikel und/oder der Additiv-Partikel handeln. Bei den Additiv-Partikeln kann es sich um Zusatzpartikel handeln, welche insbesondere für einen guten Energieeintrag in den Lack zu diesem hinzugefügt werden. Anders ausgedrückt können die Additiv-Partikel im Lack mittels auf diese abgestimmter elektromagnetischer Strahlung bestrahlt werden und so der Lack insgesamt erwärmt werden.

Gemäß weiteren Ausführungsformen des Verfahrens kann es sich bei der ersten Teilstruktur und bei der zweiten Teilstruktur jeweils um einen Streifen handeln. Die Streifen können in Bahnen gedruckt werden, wobei eine Druckbahn einem Streifen entsprechen kann. Durch Aufdrucken einer Vielzahl von dicht aneinander angeordneten Streifen können ihre Nahtbereiche mittels der Nachbehandlung zusammengeführt werden und so beliebige größere Druckmuster erzeugt werden.

Zum Durchführen des erfindungsgemäßen Druckverfahrens kann eine Vorrichtung zum Bedrucken einer Oberfläche mit einem Druckmuster verwendet werden, wobei die Vorrichtung einen Druckkopf und einen Applikationskopf aufweist, welcher eine erste Abstrahlvorrichtung und eine zweite Abstrahlvorrichtung aufweist, wobei die erste Abstrahlvorrichtung zur Abstrahlung elektromagnetischer Wellen eingerichtet ist und die zweite Abstrahlvorrichtung zur Abstrahlung von Schallwellen eingerichtet ist, wobei der Applikationskopf an dem Druckkopf angeordnet ist.

Der Applikationskopf kann beispielsweise derart seitlich am Druckkopf angeordnet sein, dass damit während eines stattfindenden Druckvorgangs ein dicht hinter dem aktuellen Druckbereich liegender Bereich bestrahlt wird. Ebenso kann der Applikationskopf in einem Abstand zu Druckkopf an diesen befestigt sein, so dass seine Bewegungsbahn an die Bewegungsbahn des Druckkopfes gekoppelt ist.

Es versteht sich, dass die voranstehend genannten und die nachstehend noch zu erläuternden Merkmale nicht nur in der jeweils angegebenen Kombination, sondern auch in anderen Kombinationen verwendbar sind, ohne den Rahmen der vorliegenden Erfindung zu verlassen, der in den Ansprüchen definiert ist.

Weitere Vorteile und Ausgestaltungen der Erfindung ergeben sich aus der Beschreibung und den beiliegenden Zeichnungen. Dabei zeigt
Figur 1 eine schematische Darstellung eins aus einzelnen Teilstrukturen aufgebautes Druckmuster.
Figur 2 eine schematische Darstellung eins beispielhaften Druckvorgangs gemäß der Erfindung.

In Figur 1 ist ein Bauteil 1 gezeigt, auf dem ein schematisches Druckmuster 2 angeordnet ist. Das Druckmuster 2 weist einzelne Teilstrukturen in Form von Druckstreifen 3 auf,' welche dicht nebeneinander angeordnet sind. Zwischen 'den Druckstreifen 3 sind Freiräume angeordnet, welche verdeutlichen sollen, dass die Druckstreifen 3 beim Drucken nicht bündig aneinander, sondern in kleinen Abständen zueinander gedruckt werden. Üblicherweise wird versucht die Viskosität des Lacks so zu wählen, dass der Lack an den Rändern der Druckstreifen ein wenig zerläuft bzw. zerfließt und dadurch die Freiräume geschlossen werden.

In Figur 2 ist ein Ausführungsbeispiel des erfindungsgemäßen Druckverfahrens auf Basis des in Figur 1 gezeigten Druckmusters 2 veranschaulicht. Die einzelnen Druckstreifen 3 werden mittels eines Druckkopfes 4 gedruckt, welcher hier eine beispielhaft rechteckige Form aufweist. Der Druckkopf 4 wird hierbei von links nach rechts bewegt (Druckrichtung ist mittels Pfeil 5 angedeutet) und appliziert die Druckstreifen 3 der Reihe nach von unten nach oben. Zwischen dem obersten und dem darunter angeordneten Druckstreifen 3 ist ein Behandlungsbereich 7 dargestellt, welcher mindestens den Bereich zwischen den beiden Druckstreifen 3 aufweist und auch Randbereiche der beiden Druckstreifen 3 enthält. Der Behandlungsbereich 7 kann beispielsweise zweckmäßigerweise beim Drucken des obersten Druckstreifens 3 behandelt werden mittels eines Applikationskopfes 6, welcher bezüglich der Bewegungsrichtung 5 des Druckkopfes 3 dahinter angeordnet ist und beim Drucken mitgeführt wird. Folglich erfolgt die Behandlung im Behandlungsbereich 7 stückweise gleitend von einer Seite zur anderen Seite des Behandlungsbereiches 7. Anders ausgedrückt kann, sobald eine zweite Lackbahn von dem Druckkopf 4 appliziert wird mittels des Applikationskopfes 6 die Naht zwischen den Bahnen behandelt werden, so dass der Lack im Behandlungsbereich 7 besser verlaufen kann.

Zur Veranschaulichung des Funktionsprinzips des erfindungsgemäßen Verfahrens sind die untersten drei Druckstreifen in Figur 2 in einem Abstand zueinander angeordnet, obwohl die Freiräume zwischen diesen drei Druckstreifen 3 geschlossen bzw. mit Lack bedeckt sind, da entsprechenden Behandlungsbereiche bereits mit elektromagnetischer Strahlung und/oder mit Ultraschall bestrahlt worden sind.

## Patentansprüche

1. Verfahren zum Bedrucken einer Oberfläche (1) mit einem Druckmuster (2), aufweisend:
Drucken einer ersten Teilstruktur (3) des Druckmusters (2);
Drucken einer zweiten Teilstruktur (3) des Druckmusters (2) nach dem Drucken der ersten Teilstruktur (3) des Druckmusters (2) in einem Abstand zu der ersten gedruckten Teilstruktur (3), so dass die beiden Teilstrukturen (3) räumlich voneinander getrennt sind;.
Behandeln mindestens eines sich entlang der Druckrichtung erstreckenden Bereiches (7) zwischen der ersten Teilstruktur (3) des Druckmusters (2) und der zweiten Teilstruktur (3) des Druckmusters (2), indem dieser Bereich (7) mit elektromagnetischen Wellen und/oder Schallwellen bestrahlt wird, so dass die zwei räumlich voneinander getrennten Teilstrukturen (3) des Druckmusters (2) zusammengeführt werden.

2. Verfahren gemäß Anspruch 1,
wobei die Bestrahlung des Bereiches (7) derart erfolgt, dass die Viskosität des Lacks in dem Bereich erniedrigt wird.

3. Verfahren gemäß Anspruch 1 oder 2,
wobei das Behandeln des mindestens einen Bereiches (3) zeitgleich mit dem Druckvorgang erfolgt.

4. Verfahren gemäß einem der Ansprüche 1 bis 3,
wobei die elektromagnetischen Wellen im UV-Bereich und/oder IR-Bereich liegen.

5. Verfahren gemäß einem der Ansprüche 1 bis 4,
wobei der Lack mindestens erste Farbpartikel und Additiv-Partikel aufweist; und
wobei die Wellenlänge der elektromagnetischen Wellen geeignet ist, die Farbpartikel und/oder die Additiv-Partikel anzuregen.

6. Verfahren gemäß einem der Ansprüche 1 bis 5,
wobei es sich bei der ersten Teilstruktur und bei der zweiten Teilstruktur um einen Streifen (3) handelt.

## Claims

1. A method for printing a surface (1) with a printed pattern (2), comprising:
printing a first sub-structure (3) of the printed pattern (2) ;
printing a second sub-structure (3) of the printed pattern' (2) after printing the first sub-structure (3) of the printed pattern (2) at a distance from the first printed sub-structure (3) such that the two sub-structures (3) are spatially separated from each other;
treating at least one region (7) extending along the printing direction between the first sub-structure (3) of the printed pattern (2) and the second sub-structure (3) of the printed pattern (2) by irradiating this region (7) with electromagnetic waves and/or sound waves so that the two spatially separated sub-structures (3) of the printed pattern (2) are merged.

2. The method according to claim 1,
wherein irradiation of the region (7) is carried out in such a way that the viscosity of the lacquer in the region is reduced.

3. The method according to claim 1 or 2,
wherein the treating of the at least one region (3) occurs simultaneously with the printing process.

4. The method according to one of claims 1 to 3,
wherein the electromagnetic waves are in the UV range and/or the IR range.

5. The method according to any of claims 1 to 4,
wherein the lacquer comprises at least first colour particles and additive particles; and
wherein the wavelength of the electromagnetic waves is suitable to excite the colour particles and/or the additive particles.

6. The method according to one of claims 1 to 5,
wherein the first sub-structure and the second sub-structure are a strip (3).

## Revendications

1. Procédé d'impression d'une surface (1) avec un motif imprimé (2), comprenant :
l'impression d'une première sous-structure (3) du motif imprimé (2) ;
l'impression d'une deuxième sous-structure (3) du motif imprimé (2) après l'impression de la première sous-structure (3) du motif imprimé (2) à une distance de la première sous-structure imprimée (3) de sorte que les deux sous-structures (3) sont spatialement séparées l'une de l'autre ;
le traitement d'au moins une région (7) s'étendant le long de la direction d'impression entre la première sous-structure (3) du motif imprimé (2) et la deuxième sous-structure (3) du motif imprimé (2) en irradiant cette région (7) avec des ondes électromagnétiques et/ou des ondes sonores de sorte que les deux sous-structures (3) spatialement séparées' du motif imprimé (2) sont fusionnées.

2. Procédé selon la revendication 1,
dans lequel l'irradiation de la région (7) est effectuée de manière à réduire la viscosité du vernis-laque dans la région.

3. Procédé selon la revendication 1 ou 2,
dans lequel le traitement de l'au moins une région (3) a lieu simultanément avec le processus d'impression.

4. Procédé selon l'une quelconque des revendications 1 à 3,
dans lequel les ondes électromagnétiques sont dans la plage UV et/ou la plage IR.

5. Procédé selon l'une quelconque des revendications 1 à 4,
dans lequel le vernis-laque comprend au moins des particules de première couleur et des particules d'additif ; et
dans lequel la longueur d'onde des ondes électromagnétiques est appropriée pour exciter les particules de couleur et/ou les particules d'additif.

6. Procédé selon l'une quelconque des revendications 1 à 5,
dans lequel la première sous-structure et la deuxième sous-structure sont une bande (3).
